# EUROPÄISCHE PATENTSCHRIFT

(11) **EP 1 361 051 B1**
(45) Veröffentlichungstag und Bekanntmachung des Hinweises auf die Patenterteilung: **09.12.2009**
(21) Anmeldenummer: 03017242.3
(22) Anmeldetag: 01.12.2000
(51) Int. Cl.: B41F 13/10, B41F 13/193

(54) **Druckwerk einer Rotationsdruckmaschine**
Printing group of a printing machine
Groupe d'impression d'une presse à imprimer

(30) Priorität: 02.12.1999 DE 19958133; 02.12.1999 DE 19958135; 01.04.2000 DE 10016409
(43) Veröffentlichungstag der Anmeldung: 12.11.2003
(62) Teilanmeldung aus: 00989826.3
(73) Patentinhaber: Koenig & Bauer Aktiengesellschaft, 97080 Würzburg (DE)
(72) Erfinder: Holm, Helmut, 97250 Erlabrunn (DE)

(56) Entgegenhaltungen:
- EP-A- 0 849 080
- DE-A1- 19 803 809
- GB-A- 1 476 707
- GB-A- 2 092 069
- US-A- 5 687 648

## Beschreibung

Die Erfindung betrifft ein Druckwerk einer Rotationsdruckmaschine gemäß dem Oberbegriff des Anspruches 1.

Aus der DE 44 29 210 A1 ist die Anordnung von vier in Drehrichtung eines Formzylinders hintereinander angeordneten Druckfolien bekannt, die in vier Gruben gehalten werden. Die Druckfolien überspannen jeweils einen zwischen zwei Gruben liegenden Kreisbogenabschnitt.

Die DE 44 29 891 A1 zeigt eine Druckeinheit einer Rotationsdruckmaschine mit doppelt großem Übertragungszylinder (d. h. zwei Abschnittslängen um den Umfang), der mit einem einfach großen Formzylinder zusammen wirkt.

Ebenfalls ist durch die DE 198 03 809 A1 eine Anordnung von Zylindern eines Offsetdruckwerkes bekannt, in welcher der Umfang des Übertragungszylinders zu dem des Formzylinders in einem doppelten Verhältnis steht. Der Formzylinder ist in Umfangsrichtung mit einer Druckform und in seiner Längsrichtung mit mindestens vier stehende Druckseiten im Broadsheetformat, oder entsprechender Anzahl von stehenden oder liegenden Tabloid- oder Buchformaten, belegbar. In Umfangsrichtung des Übertragungszylinders ist zur Aufnahme zweier in Längsrichtung des Zylinders nebeneinander angeordneter Drucktücher ein einziger, entweder in Längsrichtung durchgehender oder ein in Längsrichtung geteilter und um 180° versetzter, Schlitz angeordnet. Das Drucktuch ist beispielsweise zweilagig als ein auf einer Trägerplatte befestigtes Gummituch ausgeführt.

In der DE 34 41 175 C2 werden zum Zweck der Entspannung des Gummituches Ausnehmungen in der Zylinderoberfläche des Übertragungszylinders vorgeschlagen. Zwischen Zylinder und Gummituch kann auch zu diesem Zweck eine Unterlage angeordnet sein, die nicht über die gesamte Länge des Gummituches in Umfangsrichtung weist und eine Unterbrechung aufweist. Zur Aufnahme der unterbrochenen Unterlage ist neben dem Spannkanal für das Gummituch ein Einsteckschlitz auf dem Umfang des Zylinders vorgesehen. Die in Längsrichtung des Übertragungszylinders angeordneten Ausnehmungen und der das Gummituch aufnehmende Kanal werden so angeordnet, dass sie im Berührungsbereich jeweils mit dem Kanal des Plattenzylinders zusammen wirken.

Die DE 197 40 575 A1 zeigt zusammen wirkende Form- und Übertragungszylinder, wobei in einem Ausführungsbeispiel die Übertragungszylinder in Umfangsrichtung hintereinander zwei Spannkanäle und zwei in den Spannkanälen gehaltene Gummitücher aufweisen. Ein doppelt großer Übertragungszylinder wirkt in einem anderen Beispiel mit einem doppelt großen Formzylinder zusammen, wobei jedoch beide Zylinder in Umfangsrichtung nur einen Spannkanal aufweisen. In allen Beispielen rollen die Kanäle nicht aufeinander ab.

Durch die DE-OS 19 60 635 ist ein einzelner Formzylinder offenbart, welcher auf seinem Umfang in Umfangsrichtung mehrere Kanäle zur Befestigung von Druckformen aufweist. Bei Belegung des Formzylinders mit einer Druckform in Umfangsrichtung, kann zumindest einer der Kanäle überdeckt sein.

Die GB 1 476 707 A offenbart vornehmlich ein Druckwerk für den Direktdruck, dessen Form- und Gegendruckzylinder mit einer Breite zum Druck von sechs nebeneinander angeordneter Zeitungsseiten ausgeführt sind. Die den Druckspalt bildenden Form- und Gegendruckzylinder weisen hierbei abschnittsweise Kanäle zur Aufnahme von Aufzügen auf, welche zur Reduktion von Schwingungsbildung in Umfangsrichtung zueinander versetzt sind. Auf die entsprechende Problematik im Fall eines Offsetdruckwerkes im Spalt zwischen Form- und Übertragungszylinder wird verwiesen.

Durch die US 5,687,648 A ist ein mehrschichtiges Gummituch aus einer Trägerplatte und einer elastischen Schicht beschrieben, dessen Enden in einem Kanal mit einer Schlitzbreite zur Mantelfläche von z. B. 1 mm gehalten sind.

In der GB 2 092 069 A ist ein Druckwerk mit einem Form- und einem Übertragungszylinder offenbart, wobei der Formzylinder nebeneinander mehrere Paare von Druckformen trägt, die jeweils 180° des Umfanges abdecken. Ihre Enden sind in zwei sich diametral gegenüberliegenden Kanälen gehalten. Der Übertragungszylinder trägt auf seinem Umfang mehrere Lagen von Polsterung und farbführendem Material, wobei die Lagen um den gesamten Umfang reichen und mit den Enden in einem einzigen Kanal gehalten sind.

In einem Artikel der Ifra-Zeitungstechnik vom Oktober 1991, Seiten 48 - 50, "Die KBA Journal - eine kleine Schwester für die Commander und die Express", ist ein Druckwerk offenbart, wobei der Formzylinder zwei durchgehende Aufnahmeschlitze und acht Druckformern oder vier Panoramadruckformen aufweist. Der Übertragungszylinder weist in zwei um 180° zueinander versetzten und 18 mm breiten Kanälen zwei über den vollen Umfang reichende Gummitücher auf. Die Maschine ist als preisgünstige und leichter gebaute Maschine für kleine und mittlere Auflagen konzeptioniert und soll das Zeitungsrotationsprogramm nach unten" erweitern.

In der Ausgabe der Ifra-Zeitungstechnik, September 1991, Seiten 150, 152, 154, 156, 158, "6-Platten-breite Zeitungsmaschinen - Geschichte und Tatsachen" ist für Zeitungen mit hoher Aufklage ein Konzept für den Druck von sechs nebeneinander angeordneter Zeitungsseiten offenbart. Hierbei weist der Formzylinder zwei, drei oder vier Druckplatten in Umfangsrichtung und sechs Platten in der Breite auf. In einer schematischen Darstellung eines Plattenschemas für das 2X6-Konzept sind zwei mal sechs Platten nebeneinander angeordnet. Über die tatsächliche Anordnung der Platten und/oder Kanäle auf dem Zylinder ist keine Angabe gemacht.

Die GB 2 092 069 A offenbart ein Zylinderpaar mit einem Formzylinder und einem Übertragungszylinder, wobei in einem Querschnitt betrachtet der Formzylinder hintereinander zwei Kanäle zur Aufnahme von Druckformen, und der Übertragungszylinder einen Kanal zur Aufnahme von Drucktuchenden aufweist.

Die EP 0 849 080 A1 offenbart eine Kanalabdeckung, welche sowohl in Form- als auch Übertragungszylinder einsetzbar ist. In einem Beispiel für einen Übertragungszylinder weist dieser zwei um 180° in Umfangsrichtung versetzte Kanalabschnitte auf, in welchen in axialer Richtung nebeneinander ein vorderes und ein hinteres Gummituch in Umfangsrichtung versetzt zueinander angeordnet sind.

Der Erfindung liegt die Aufgabe zugrunde, ein Druckwerk einer Rotationsdruckmaschine zu schaffen.

Die Aufgabe wird erfindungsgemäß durch die Merkmale des Anspruches 1 gelöst.

Die Anordnung jeweils mehrerer in Längsrichtung des Form- und/oder Übertragungszylinders verlaufender Kanäle wird den verschiedensten Anforderungen je nach Bedarf gerecht, ohne den Zylinder bei wechselnden Anforderungen an bestehende Druckmaschinen austauschen zu müssen bzw. in der Fertigung jedes Anforderungsprofil einzeln zu berücksichtigen.

Vorteilhaft ist insbesondere, dass sowohl verschiedene Formate der Aufzüge, in Umfangs- und Längsrichtung der Zylinder, als auch verschiedene Konstellationen und Phasenverschiebungen der wechselseitig miteinander zusammen wirkenden Zylinder berücksichtigbar, und dadurch hinsichtlich der z.T. konkurrierenden Anforderungen an Registerhaltigkeit, Vibrationsarmut, Anordnung der aneinander abrollenden Druckbereiche und Minimierung des nicht bedruckbaren Papiers bedarfsweise optimierbar sind.

Eine vorteilhafte Ausführung eines Formzylinders mit Doppelumfang, d. h. beispielsweise zwei Zeitungsseiten in Umfangsrichtung, ermöglicht wahlweise die Belegung mit in Umfangsrichtung hintereinander angeordneten Druckformen oder mit um den vollen Umfang reichenden Druckformen, wobei ein Kanal überdeckt wird. Die Anordnung von über den vollen Umfang reichenden Druckformen vermindert z. B. erheblich die Umrüstzeit. Auch vermindert für den Fall eines Übertragungszylindern eine Anordnung von über den vollen Umfang reichenden Drucktüchern die Umrüstzeit erheblich.

Durch die Anordnung mindestens zweier in Längsrichtung annähernd durchgehender Kanäle auf einem Übertragungszylinder werden eine Vielzahl von Möglichkeiten zur Anordnung von Aufzügen, beispielsweise Drucktüchern geschaffen. Vorteilhaft im Hinblick auf die Qualität der Abwicklung des Druckbildes im Vergleich zu doppelt großen Zylindern mit nur einem Kanal ist bei der Anordnung mehrerer Kanäle auch, dass im Fall von Drucktüchern, die sich um den vollen Umfang erstrecken, ein überdeckter Kanal gleichzeitig zur Entspannung des Aufzuges dienen kann.

Bei Überdeckung eines Kanals durch eine Druckform ist es auf Grund bestehender Bruchgefahr vorteilhaft, Formzylinder und Übertragungszylinder so anzuordnen, dass der überdeckte Kanal auf einem Kanal des Übertragungszylinders abrollt. Auch das Abrollen eines durch ein Drucktuch abgedeckten Kanal des Übertragungszylinders auf einem Kanal des Formzylinders ist hinsichtlich einer weiter verbesserten Entspannung des Drucktuches beim Durchgang der Kanäle aufeinander, und somit für das abgerollte Druckbild vorteilhaft.

Die Anordnung mehrerer nebeneinander in Längsrichtung des Zylinders angeordneter, sich jeweils nahezu über den gesamten Umfang erstreckender Aufzüge weist z. B. Vorteile hinsichtlich Handhabung und einzelner Austauschbarkeit auf. Dies insbesondere für lange Zylinder, wie dies für dreifach (z. B. sechs Zeitungsseiten) breite Zylinder der Fall ist.

Vorteilhaft im Hinblick auf die Qualität der Abwicklung des Druckbildes ist auch die Ausbildung der Aufzüge für den Übertragungszylinder als mehrlagiges oder mehrschichtiges Drucktuch, welches eine Trägerplatte und eine mit dieser verbundenen Auflage bzw. Schicht aufweist. Insbesondere bei großen Dimensionen ist für ein über den Umfang des Zylinders konstant gute und registergenaue Druckqualität eine möglichst dimensionsstabile Ausbildung wesentlich.

Vorteilhaft ist auch die Ausbildung der Kanäle mit einer schmalen Öffnung zur Mantelfläche des Zylinders hin, z. B. zur Reduzierung des Papierverbrauchs. Für Kanäle des Formzylinders ist eine schmale Öffnung besonders vorteilhaft, insbesondere für Kanäle, welche zumindest zu einem Teil abgedeckt sind. Beispielsweise kann hierdurch die Bruchgefahr weiter verringert werden.

Weiterhin ist es vorteilhaft das Umfangsverhältnis des Übertragungs- zum Formzylinder ganzzahlig auszuführen und die Kanäle auf dem Zylinder in Umfangsrichtung symmetrisch anzuordnen.

Beispiele sind in den Zeichnungen dargestellt und werden im folgenden näher beschrieben.

Es zeigen:
- Fig. 1: ein in doppelt breiter Ausführung nicht beanspruchtes Zylinderpaar, wobei der Formzylinder mit zwei in Längsrichtung verlaufenden Kanälen ausgebildet ist und sich die Aufzüge auf dem Formzylinder nahezu über den vollen Umfang erstrecken;
- Fig. 2: ein in doppelt breiter Ausführung nicht beanspruchtes Zylinderpaar, wobei der Form- und Übertragungszylinder mit jeweils zwei in Längsrichtung verlaufenden Kanälen ausgebildet ist und sich die Aufzüge auf dem Form- und Übertragungszylinder nahezu über den vollen Umfang erstrecken;
- Fig. 3: zwei in doppelt breiter Ausführung nicht beanspruchte Zylinderpaare, wobei der Übertragungszylinder mit zwei in Längsrichtung verlaufenden Kanälen ausgebildet und mit zwei sich nahezu über den vollen Umfang erstreckenden, in Längsrichtung nebeneinander liegenden Aufzügen belegt ist;
- Fig. 4: ein mehrschichtiges Drucktuch mit Kanal und Halteeinrichtung.

Ein Druckwerk einer Rotationsdruckmaschine weist mindestens ein Zylinderpaar 01 bestehend aus zwei Zylindern 02; 03, beispielsweise einem Übertragungszylinder 02 und einem mit diesem zusammen wirkenden Formzylinder 03 auf. Der Übertragungszylinder 02 kann über den zu bedruckenden Bedruckstoff 04 mit einem nicht dargestellten Gegendruckzylinder oder aber mit einem Übertragungszylinder 07 eines zweiten Zylinderpaares 06 zusammen wirken, dem seinerseits ein Formzylinder 08 zugeordnet ist. Die Übertragungszylinder 02; 07 sind jeweils mit mindestens einem Aufzug 09, beispielsweise einem Drucktuch 09, und die Formzylinder 03; 08 jeweils mit mindestens einem Aufzug 11, beispielsweise einer Druckform 11, belegbar.

Je nach Anforderung an die Druckformate und die Druckleistung, sowie die Möglichkeiten in der Papierführung sind die Zylinderpaare 01; 06 verschieden breit ausgeführt. Beispielsweise sind die Zylinderpaare 01; 06 für den Zeitungsdruck dreifach breit ausgeführt, wobei einfach breit die Breite des Ballens, beispielsweise des Formzylinders 03, für zwei stehende oder liegende Zeitungsseiten bezeichnet. Im Akzidenzdruck wird unter doppeltbreit die erforderliche Breite für vier liegende oder sechs stehende A4-Seiten bezeichnet. Die Umfänge der Übertragungs- 02; 07 und der Formzylinder 03; 08 sind jeweils einfach oder doppelt ausgeführt, bezogen auf unterschiedlichste stehende oder liegende Formate, beispielsweise auf ein stehendes oder liegendes Zeitungsformat. Vorteilhafte Konstellationen im Zeitungsdruck sind beispielsweise ein doppelt großer Umfang, d. h. zwei Seiten in Umfangsrichtung, beim Übertragungszylinder 02; 07 zusammen wirkend mit einem doppelten oder einfachen Umfang beim Formzylinder 03; 08, jeweils doppelt breit.

Fig. 1 zeigt ein nicht beanspruchtes doppelt breites Zylinderpaar 01, wobei Übertragungszylinder 02 und Formzylinder 03 jeweils einen doppelten Umfang aufweisen. Der Formzylinder 03 weist zwei in Längsrichtung verlaufende und in Umfangsrichtung voneinander beabstandete Kanäle 12; 13 zur Aufnahme der Enden mindestens einer Druckform 11, der Übertragungszylinder 02 einen Kanal 14 zur Aufnahme der Enden mindestens eines Drucktuches 09 auf. Die Kanäle 12; 13 des Formzylinders 03, 08 sind zumindest auf einem Teilabschnitt in Längsrichtung des Formzylinders 03; 08, in einem senkrecht zur Rotationsachse liegenden Querschnitt betrachtet, in Umfangsrichtung hintereinander angeordnet. Der Formzylinder 03 ist im Beispiel mit vier in Längsrichtung des Zylinders nebeneinander angeordneten Druckformen 11, beispielsweise Druckplatten 11 belegt, die jeweils mit ihren beiden Enden im Kanal 12 gehalten sind, sich bis auf den Bereich des Kanals 12 jeweils um den gesamten Umfang erstrecken und jeweils den Kanal 13 überdecken. Um einer Bruchgefahr vorzubeugen, sind Formzylinder 03 und Übertragungszylinder 02 vorteilhafter Weise so zueinander angeordnet, dass der überdeckte Kanal 13 beim Abrollen der Zylinder mit dem Kanal 14 des Übertragungszylinders 02 zusammen wirkt. Letzteres ist nicht erforderlich, wenn z. B. der Kanal 13 mittels eines lösbaren Deckels verschließbar ist oder die Kanalbreite so klein ist, dass ein Bruch vermieden wird. Der beanspruchte Formzylinder 03 ist dreifach breit ausgeführt. Er kann flexibel auf vielfältige Weise, z. B. mit einer durchgehenden, oder zwei oder mehreren in Längsrichtung nebeneinander angeordneten Druckplatten 11 verschiedenster Formate (z. B. einfach, Panorama) belegt sein. Im Bedarfsfall kann der Formzylinder 03 auch mehr als zwei in Längsrichtung verlaufende und in Umfangsrichtung voneinander beabstandete Kanäle 12; 13 aufweisen. Der Übertragungszylinder 02 in Fig. 1 kann einen durchgehenden Kanal 14 aufweisen, in dem in axialer Richtung nebeneinander zwei Drucktücher 09 gehalten sind.

Auch der Übertragungszylinder 02 kann, wie beispielhaft in Fig. 2 gezeigt, einen zweiten, z. B. diametral gegenüber liegenden und in Längsrichtung des Übertragungszylinder 02 verlaufenden Kanal 16 aufweisen. Die Kanäle 14; 16 des Übertragungszylinders 02, 07 sind zumindest auf einem Teilabschnitt in Längsrichtung des Übertragungszylinders 03; 08, in einem senkrecht zur Rotationsachse liegenden Querschnitt betrachtet, in Umfangsrichtung hintereinander angeordnet. Im nicht beanspruchten Beispiel überdeckt ein einziges, sich bis auf den Bereich des Kanals 14 über die gesamte Länge des Ballens und nahezu über den gesamten Umfang erstreckendes Drucktuch 09 den Übertragungszylinder 02. Der Formzylinder ist hier beispielhaft mit zwei in Längsrichtung des Zylinders nebeneinander liegenden, und sich jeweils um nahezu den vollen Umfang erstreckenden Druckplatten 11 belegt. Der überdeckte Kanal 13 wirkt im Beispiel beim Abrollen des Zylinderpaares 01 mit dem ebenfalls überdeckten Kanal 16 des Übertragungszylinders 02 zusammen. Er kann jedoch, wie im ersten Beispiel, auf dem nicht überdeckten Kanal 14 abrollen.

Im Gegensatz zu der in den Figuren 1 und 2 mit dem Formzylinder 03; 08 zusammen wirkend dargestellten nicht beanspruchten doppelt breiten Ausführungsform des Übertragungszylinders 02 ist dieser erfindungsgemäß dreifach breit ausgeführt. Der mit den zwei Kanäle 12, 13 aufweisenden Formzylindern 03; 08 zusammen wirkende Übertragungszylinder 02; 07 aus den ersten beiden Beispielen (Fig. 1, 2) ist mit zwei oder mehreren in Längsrichtung nebeneinander angeordneten Drucktüchern 09 belegt. In Figur 3 kann z. B. auch ein Formzylinder 03 doppelten Umfangs aus den Figuren 1 oder 2 und deren Beschreibung an die Stelle des in Figur 3 dargestellten Formzylinders 03; 08 treten. Mit den gemäß Fig. 1 und 2 dargestellten Ausführungsformen für den Formzylinder 03, 08 kann auch ein Übertragungszylinder herkömmlicher Bauart und Belegung (z. B doppelt groß und nur ein Kanal, ein oder zwei Drucktücher in Längsrichtung nebeneinander) zusammen wirken.

Im nachfolgenden Beispiel, Figur 3 und zugehöriger Beschreibung, ist eine weitere vorteilhafte Ausgestaltungen für die Anordnung von Drucktüchem 09 auf einem Übertragungszylinder 02; 07 dargelegt, wobei der Übertragungszylinder 02; 07 mehrere in Längsrichtung verlaufende Kanäle 14; 16 aufweist. Das Beispiel zeigt zwei eine Druckeinheit bildende, nicht beanspruchte doppelt breite Zylinderpaare 01; 06, wobei die beiden Übertragungszylinder 02; 07 über den Bedruckstoff 04 zusammen wirken. Die beanspruchten Zylinderpaare 01; 06 sind jedoch dreifach breit ausgeführt. Die Lehre aus den Beispielen ist dann entsprechend anzuwenden. Im Beispiel weist der Übertragungszylinder 02; 07 einen doppelt so großen Umfang auf wie der des Formzylinders 03; 08, der hier mit jeweils vier in Längsrichtung nebeneinander angeordneten Druckplatten 11 belegt ist. Ebenso kann der Formzylinder 03; 08 aber auch mit zwei nebeneinander angeordneten Panoramadruckformen, oder einer Panoramadruckform und zwei einfachen Druckformen belegt sein. Für das nachfolgende Beispiel kann der zusammen wirkende Formzylinder 03; 08 jedoch auch doppelt groß ausgeführt sein, er kann mit einem oder, wie beansprucht, mit zwei Kanälen 12; 13, mit zwei in axialer Richtung nebeneinander oder in Umfangsrichtung hintereinander angeordneten Druckformen 11, oder mit mehreren in Längsrichtung nebeneinander und gleichzeitig mit mehreren in Umfangsrichtung hintereinander angeordneten Druckformen belegt sein. Auch die in den Figuren 1 und 2 dargestellten Ausführungsformen für den mit den Übertragungszylindern 02; 07 der Figuren 3 bis 7 zusammen wirkenden Formzylinder 03; 08 sind anzuwenden.

Fig. 3 zeigt die Anordnung zweier Drucktücher 09 auf einem Übertragungszylinder 02; 07, die in dessen Längsrichtung nebeneinander angeordnet sind und sich jeweils annähernd über den vollen Umfang erstrecken. Zwei Kanäle 14; 16 erstrecken sich in Längsrichtung des Übertragungszylinders 02; 07 und sind in Umfangsrichtung nahezu um 180° versetzt angeordnet. Der Kanal 16 ist überdeckt und kann dem Walken entgegen wirken und als Entlastungseinheit den Aufzug entspannen. In vorteilhafter Weise wirkt der Kanal 14 oder der überdeckte Kanal 16 bei Abwicklung der Zylinder gegeneinander mit dem Kanal 12 des Formzylinders 03; 08 zusammen. Die beanspruchte Anordnung von drei nebeneinander angeordneten Drucktüchern 09, insbesondere bei sehr langen Zylindern, erfolgt in analoger Weise fluchtend.

Sowohl für die Übertragungszylinder 02; 07 als auch für die Formzylinder 03; 08 ist jeweils die in Umfangsrichtung symmetrische Anordnung der Kanäle 12; 13 bzw. 14; 16 mit nahezu gleichen Zwischenwinkeln vorteilhaft, z. B. bei zwei Kanälen 12; 13 bzw. 14; 16 um jeweils 180°, bei dreien um jeweils 120° oder alternierend um 180° versetzt. Bei mehr als jeweils zwei Kanälen 12; 13 bzw. 14; 16 können mehrere in Längsrichtung nebeneinander angeordnete Druckplatten 11 auch in Umfangsrichtung zueinander versetzt sein.

Das Verhältnis des Umfangs der Übertragungszylinder 02; 07 zu dem der Formzylinder 03; 08 ist vorteilhaft ganzzahlig, insbesondere für den Fall eines Formzylinders 03; 08 mit in Umfangsrichtung hintereinander angeordneten Kanälen 12; 13 bei doppelt großem Umfang gleich 1.

Die in Fig. 3 dargestellten beiden Zylinderpaare 01 und 06 müssen nicht in der selben Weise mit der gleichen Kanalanzahl und -geometrie ausgerüstet, bzw. mit dem gleichen Muster für die Aufzüge 09; 11 belegt sein. Vorteilhaft ist jedoch eine Abstimmung der Phasen nicht druckender Bereiche der zusammen wirkenden Übertragungszylinder 02; 07 so, dass möglichst nicht druckende Bereiche, insbesondere Bereiche der verdeckten bzw. nicht verdeckten Kanäle zusammenwirken.

Selbstverständlich können die in Fig. 1 bis 3 beschriebenen Form- 03 und Übertragungszylinder 02 auch in der "üblichen" Weise, d. h. mit mehreren, durch die Kanalanzahl vorgegebene Anzahl von Aufzügen 09; 11 in Umfangsrichtung hintereinander belegt sein.

Die in den Figuren 1 bis 3 und den zugehörigen Beschreibungen dargelegten Belegungen der Übertragungszylindern 02; 07 mit Drucktüchern 09 sind auch auf die jeweils anderen Ausführungsbeispiele entsprechend anzuwenden. Gleiches gilt für die Belegung der Formzylinder 03; 08 und die Übertragung auf die anderen Ausführungsbeispiele im Zusammenhang mit unterschiedlichen Ausführungen des Übertragungszylinders 02; 07.

In den Figuren 1 bis 3 sind die Kanäle 12; 13, 14, 16; 17; 18 jeweils bis zur Stirnseite des Zylinders 02; 04, 07; 08 verlaufend dargestellt. Beispielsweise aus Stabilitätsgründen, aus Gründen der Verschmutzung oder bei Verwendung von Schmitzringen kann jedoch stirnseitig ein Rand ohne Kanal 12; 13; 14; 16; 17; 18 vorliegen. Die Kanäle 12; 13; 14; 16; 17; 18 verlaufen in diesem Fall nahezu über die gesamte Länge des Zylinders 02; 03, 07; 08 bzw. dessen Ballens.

Die genannten Ausführungsformen und -beispiele für die Anordnung von Kanälen 12; 13; 14; 16; 17; 18 und Aufzügen 09; 11 auf Übertragungszylindern 02; 07 und Formzylindern 03; 08 sowie Konfigurierungen von Druckwerken mit einem Zylinderpaar 01; 06 aus einem Übertragungszylinder 02; 07 und einem zusammen wirkenden Formzylinder 03; 08 sind selbstverständlich auch für den Fall anzuwenden, wenn das Zylinderpaar 01; 06 nicht mit einem zweiten Übertragungszylinder 07, sondern mit einem beispielsweise als Stahlzylinder ausgeführten Gegendruckzylinder zusammen wirkt.

Unter Aufzug 11 wird hier z. B. eine einteilige Druckplatte 11 verstanden. Der Aufzug 09 für den Übertragungszylinder 02; 07 stellt ein einteiliges Drucktuch 09 dar. Dieses einteilige Drucktuch 09 kann einschichtig oder auch mehrschichtig ausgeführt sein, wobei für letzteres auf einer Trägerplatte 21 beispielsweise mindestens eine Schicht 22 aufgebracht und mit dieser fest verbunden ist. Die Enden 23; 24 des ein- oder mehrschichtigen Drucktuches 09 wirken mit einer im Kanal 14; 16; 17; 18 angeordneten Halteeinrichtung 26 zusammen.

Insbesondere in Verbindung mit schmalen Öffnungen der Kanäle 14; 16; 17; 18 zur Mantelfläche des Übertragungszylinder 02; 07 hin ist die Ausbildung des Drucktuches 09 als mehrschichtiges Drucktuch 09 vorteilhaft, welches beim Abrollen beispielsweise des Formzylinders 03 am Übertragungszylinder 02 durch Walken seine Länge oder Breite nicht oder nur unwesentlich ändert, d. h. nahezu dimensionsfest ist. Hierzu weist die Drucktucheinheit 09, wie in Fig. 4 gezeigt, die nahezu dimensionsfeste Trägerplatte 21, beispielsweise aus Metall oder Kunststoff, auf, auf der die elastische oder weiche Schicht 22 aufgebracht ist (angedeutet in Fig. 1 und 2). Im vorliegenden Beispiel für das mehrschichtige Drucktuch 09 sind die Enden 23 und 24 des Drucktuches 09 mit den Enden der Trägerplatte 21 identisch, da die Trägerplatte 21 im mit dem Kanal 14; 16; 17; 18 zusammen wirkenden Bereich abgebogen und unbeschichtet ist.

Die Trägerplatte 21 des mehrschichtigen Drucktuches 09 kann in anderer Ausführung auch bis zu den Enden der Trägerplatte 21 beschichtet sein, wobei in diesem Fall die Enden 23 und 24 des mehrschichtigen Drucktuches 09 neben der Trägerplatte 21 auch die Schicht 21 aufweisen. Ist das Drucktuch als einfaches Gummituch 09 ausgeführt, so wirken die Enden 23; 24 des Gummituches 09 mit den Kanälen 14; 16; 17; 18 zusammen.

Auch die Kanäle 12; 13 können in vorteilhafter Ausführung Halteeinrichtungen 33 für die Druckformen 11 aufweisen.

Die Halteeinrichtung 26; 33 kann eine bekannte Vorrichtung zum kraft- oder formschlüssigen Halten und/oder Spannen eines Aufzuges 09; 11 sein, wie z. B. kraft- oder formschlüssige Mechanismen, über Federkraft oder Getriebe angetriebene Klemmleisten oder Wellen, oder tangentialen Mitnehmer.

Eine vorteilhafte Ausführung einer Halteeinrichtung 26; 33 für einen Aufzug 09; 11, insbesondere für ein mehrschichtiges Drucktuch 09 oder eine Druckform 11, ist am Beispiel eines mehrschichtigen Drucktuches 09 in Fig. 4 anhand des Kanals 14 im Übertragungszylinder 02 stellvertretend dargestellt. Die Anordnung einer derartigen oder ähnlichen Halteeinrichtungen 33 für die Druckformen 11 in den Kanälen 12; 13 ist exemplarisch in Fig: 2 angedeutet.

Die Halteeinrichtung 26 ist im axial verlaufenden Kanal 14 des Übertragungszylinder 02 zum Halten des Drucktuches 09 angeordnet. Die Betätigung der Vorrichtung für das Spannen oder Halten des mehrteiligen Drucktuches 09 erfolgt über eine im Kanal 14 des Übertragungszylinder 02 drehbar gelagerte Welle 27, beispielsweise eine Spindel 27 mit Druckstücken 28.

Der parallel zur Achse des Übertragungszylinder 02 verlaufende, zur Tangente der Mantelfläche um 30 bis 60°, insbesondere um ca. 45°, geneigte Kanal 14 weist einen Spalt 29 auf der Mantelfläche des Übertragungszylinder 02 und eine im Inneren des Übertragungszylinder 02 liegende, mit dem Spalt 29 verbundene, Bohrung 31 auf. Die Breite b29 des Spaltes 29 im Bereich der Mantelfläche in Umfangsrichtung des Übertragungszylinders 02; 03; 07; 08 ist größer als die doppelte Dicke eines der Enden 23; 24 des Drucktuches 09, was im vorliegenden Beispiel gleichbedeutend mit der doppelten Dicke der Trägerplatte 21 ist. Für die Breite b29 des Spaltes 29 gilt vorteilhafter Weise 1 mm ≤ b29 ≤ 5 mm, insbesondere b29 ≤ 3 mm. Für den Fall eines einfachen Gummituches 09 ist die Breite b29 unwesentlich größer als die doppelte Dicke des Gummituches 09, im Fall des bis zu den Enden der Trägerplatte 21 beschichteten mehrschichtigen Drucktuches 09 ist die Breite b29 unwesentlich größer als die doppelte Dicke des beschichteten Endes 23; 24 des mehrschichtigen Drucktuches 09 zu wählen.

In der Bohrung 31 ist die Welle 27, im Beispiel eine schwenkbare Spindel 27, angeordnet, in der die Druckstücke 28, z. B. Stempel, Kugeln oder vergleichbares, federnd und radial nach außen gerichtet angeordnet sind.

Zum Klemmen des Drucktuches 09 werden beide Enden 23; 24 des Drucktuches 09, im Beispiel gleichbedeutend mit den Enden der Trägerplatte 21, in den Spalt 29 geführt und die Spindel 27 mit den Druckstücken 28 so verschwenkt, dass diese nahezu senkrecht gegen das vor- und nachlaufenden Ende 23 und 24 des Drucktuches 09 bzw. der Trägerplatte 21 und eine zylinderfeste Wand 32 drückt und diese kraftschlüssig im Spalt 29 hält. Sind in Umfangsrichtung des Übertragungszylinder 02 mehrere Drucktücher 09 hintereinander angeordnet, so wirken jeweils ein vor- und ein nachlaufendes Ende 23 und 24 benachbarter Drucktücher 09 zusammen. Die Halteeinrichtung 26 kann zusätzlich einen nicht dargestellten Schieber aufweisen, der zusätzlich zu den Enden 23 und 24 in den Spalt 29 einschiebbar ist und den Spalt 29 nach außen hin abschließt. Vorteilhaft ist dieser Schieber mit der Spindel 27 verbunden, so dass er bei Verschwenken der Spindel 27 in den bzw. aus dem Spalt 29 bewegt wird. Die Breite b29 des Spaltes 29 ist bei Verwendung eines derartigen Schiebers entsprechend größer ausgebildet.

Die Kanäle 12; 13 der Formzylinder 03; 08 sind in bevorzugter Ausführung wie für den Kanal 14; 16; 17; 18 ebenfalls als zur Tangente der Mantelfläche um 30 bis 60°, insbesondere um ca. 45°, geneigte schmale Schlitze 12; 13 ausgeführt, welche eine Breite b12 (Fig. 1, 2) im Bereich der Mantelfläche in Umfangsrichtung aufweisen, die größer als die doppelte Dicke der Druckform 11 ist. Für die Breite b12 des Schlitzes 12 gilt vorteilhafter Weise 1 mm ≤ b12 ≤ 5 mm, insbesondere b12 ≤ 3 mm. Für eine beispielhafte Prinzipdarstellung der Halteeinrichtung 33 für die Druckform 11 ist in der für das mehrteilige Drucktuch 09 dargestellten Fig. 4 lediglich das mehrteilige Drucktuch 09 (aus Trägerplatte 21 und Schicht 22) durch eine Druckform 11 mit abgebogenen, in den Kanal 12; 13 reichenden Enden zu ersetzen. Das Bezugszeichen für die Breite b29 entspräche der Breite b12 und das Bezugszeichen für den Übertragungszylinder 02 dem des Formzylinders, z. B. 03. Die Enden 23; 24 entsprächen den abgebogenen Enden der Druckform 11.

Auf eine Halteeinrichtung 33 in den Kanälen 12; 13 der Formzylinder 03; 08 kann verzichtet werden, wenn mittels Formgebung der Enden der Druckform 11 und/oder der Kanäle 12; 13 ein sicheres Halten gewährleistet ist.

## Patentansprüche

1. Druckwerk einer Rotationsdruckmaschine mit einem Übertragungszylinder (02; 07), einem mit dem Übertragungszylinder (02; 07) als Zylinderpaar (01; 06) zusammenwirkend angeordneten Formzylinder (03; 08) und einem mit dem Übertragungszylinder (02; 07) über einen Bedruckstoff (04) zusammen wirkenden, Zylinder, wobei der Ballen des Übertragungszylinders (02; 07) und des Formzylinders (03; 08) dreifach breit ausgebildet sind und jeweils eine Breite aufweisen, die in etwa sechs liegenden oder stehenden Zeitungsseiten entspricht, und wobei der Formzylinder (03; 08) in Umfangsrichtung zwei annähernd um 180° zueinander versetzte Kanäle (12; 13) aufweist, **dadurch gekennzeichnet, dass** sich die beiden Kanäle (12; 13) des Formzylinders (03; 08) jeweils bis zur Stirnseite oder bis auf einen stirnseitigen Rand nahezu über die gesamte Länge eines Ballens des Formzylinders (03; 08) erstrecken, dass der Übertragungszylinder (02) drei in Längsrichtung des Übertragungszylinders (02) nebeneinander und jeweils annähernd über den gesamten Umfang angeordnete Drucktücher (09) aufweist, dass der Übertragungszylinder (02; 07) in Längsrichtung einen durchgehenden Kanal (14) aufweist, in welchem in axialer Richtung nebeneinander fluchtend die drei Drucktücher (09) gehalten sind, und dass der Aufzug (09) mehrschichtig, eine Trägerplatte (21) und eine mit der Trägerplatte (21) verbundene Schicht (22) aufweisend ausgeführt ist.

2. Druckwerk nach Anspruch 1, **dadurch gekennzeichnet, dass** der Kanal (14; 16; 17; 18) des Übertragungszylinders (02; 07) im Bereich der Mantelfläche einen Spalt (29b) in Umfangsrichtung von 1 bis 5 mm aufweist.

3. Druckwerk nach Anspruch 1, **dadurch gekennzeichnet, dass** an den Zylindern (02; 03; 07; 08) Schmitzringe vorgesehen sind.

4. Druckwerk nach Anspruch 1, **dadurch gekennzeichnet, dass** sich der Aufzug (09) des Übertragungszylinders (02) bis auf den Bereich eines Kanals (14) nahezu über den gesamten Umfang erstreckt.

5. Druckwerk nach Anspruch 1, **dadurch gekennzeichnet, dass** die Kanäle (12; 13) des Formzylinder (03; 08) zur Tangente der Mantelfläche um 30° bis 60° geneigt ausgeführt sind.

6. Druckwerk nach Anspruch 5, **dadurch gekennzeichnet, dass** die Neigung ca. 45° beträgt.

7. Druckwerk nach Anspruch 1, **dadurch gekennzeichnet, dass** die Kanäle (12; 13) des Formzylinders (03; 08) über Federkraft angetriebene Haltevorrichtungen (33) für die Druckformen (11) aufweisen.

8. Druckwerk nach Anspruch 1, **dadurch gekennzeichnet, dass** der über den Bedruckstoff (04) zusammen wirkende Zylinder als von einem zweiten Übertragungszylinder verschiedene Gegendruckzylinder ausgeführt ist.

9. Druckwerk nach Anspruch 1, **dadurch gekennzeichnet, dass** der über den Bedruckstoff (04) zusammen wirkende Zylinder als Übertragungszylinder (07) eines zweiten Zylinderpaares (06) ausgeführt ist.

10. Druckwerk nach Anspruch 1, **dadurch gekennzeichnet, dass** Formzylinder (03; 08) und Übertragungszylinder (02; 07) den selben Umfang aufweisen.

11. Druckwerk nach Anspruch 1, **dadurch gekennzeichnet, dass** der Ballen des Übertragungszylinders (02; 07) einen Umfang aufweist, der mindestens zwei liegenden oder stehenden Zeitungsseiten entspricht.

12. Druckwerk nach Anspruch 1, **dadurch gekennzeichnet, dass** der Kanal (12; 13; 14; 16; 17; 18) mindestens eine Halteeinrichtung aufweist.

13. Druckwerk nach Anspruch 1, **dadurch gekennzeichnet, dass** das Verhältnis des Umfangs von Übertragungs- (02; 07) zu Formzylinder (03; 08) ganzzahlig ist.

14. Druckwerk nach Anspruch 1, **dadurch gekennzeichnet, dass** die Druckformen (11) mit ihren Enden in einem Kanal (12; 13) oder zumindest in einer Flucht längs des Formzylinders (03; 08) angeordnet sind.

15. Druckwerk nach Anspruch 1, **dadurch gekennzeichnet, dass** der Formzylinder (03; 08) mehrere in Umfangsrichtung hintereinander angeordnete Druckformen (11) aufweist.

16. Druckwerk nach Anspruch 1, **dadurch gekennzeichnet, dass** der Ballen des Formzylinders (03; 08) einen Umfang aufweist, der mindestens zwei liegenden oder stehenden Zeitungsseiten entspricht.

17. Druckwerk nach Anspruch 1, **dadurch gekennzeichnet, dass** der Kanal (12; 13) des Formzylinders (03; 08) im Bereich der Mantelfläche eine Breite (b12) in Umfangsrichtung aufweist, die größer als die doppelte Dicke der Druckform (11) und im Bereich zwischen 1 mm und 5 mm, insbesondere kleiner oder gleich 3 mm, ist

18. Druckwerk nach Anspruch 1, **dadurch gekennzeichnet, dass** der Kanal (12; 13; 14; 16; 17; 18) mindestens eine Halteeinrichtung (26; 33) aufweist.

19. Druckwerk nach Anspruch 1, **dadurch gekennzeichnet, dass** der Aufzug (09) mehrschichtig, eine Trägerplatte (21) und eine mit der Trägerplatte (21) verbundene Schicht (22) aufweisend ausgeführt ist.

20. Druckwerk nach Anspruch 2, **dadurch gekennzeichnet, dass** an den Zylindern (02; 03; 07; 08) Schmitzringe vorgesehen sind.

## Claims

1. Printing unit of a rotary printing press, comprising a transfer cylinder (02; 07), a forme cylinder (03; 08) arranged so as to cooperate with the transfer cylinder (02; 07) as a pair of cylinders (01; 06) and a cylinder cooperating with the transfer cylinder (02; 07) via a print medium (04), the body of the transfer cylinder (02; 07) and of the forme cylinder (03; 08) being formed so as to have triple width and having in each case a width which corresponds to about six horizontal or vertical newspaper pages, and the forme cylinder (03; 08) having, in the circumferential direction, two channels (12; 13) offset approximately by 180° relative to one another, **characterized in that** the two channels (12; 13) of the forme cylinder (03; 08) each extend up to the end face or, except for an end edge, virtually over the total length of a body of the forme cylinder (03; 08), **in that** the transfer cylinder (02) has three printing blankets (09) arranged side by side in the longitudinal direction of the transfer cylinder (02) and in each case approximately over the total circumference, **in that** the transfer cylinder (02; 07) has, in the longitudinal direction, a continuous channel (14) in which the three printing blankets (09) are held flush next to one another in the axial direction, and **in that** the packing (09) has a multilayer form, having a backing plate (21) and a layer (22) connected to the backing plate (21).

2. Printing unit according to Claim 1, **characterized in that** the channel (14; 16; 17; 18) of the transfer cylinder (02; 07) has a gap (29b) of 1 to 5 mm in the circumferential direction in the region of the lateral surface.

3. Printing unit according to Claim 1, **characterized in that** bearer rings are provided on the cylinders (02; 03; 07; 08).

4. Printing unit according to Claim 1, **characterized in that** the packing (09) of the transfer cylinder (02) extends virtually over the total circumference, except for the region of a channel (14).

5. Printing unit according to Claim 1, **characterized in that** the channels (12; 13) of the forme cylinder (03; 08) are inclined by 30° to 60° relative to the tangent of the lateral surface.

6. Printing unit according to Claim 5, **characterized in that** the inclination is about 45°.

7. Printing unit according to Claim 1, **characterized in that** the channels (12; 13) of the forme cylinder (03; 08) have retaining devices (33) driven by means of spring force and intended for the printing formes (11).

8. Printing unit according to Claim 1, **characterized in that** the cylinder cooperating via the print medium (04) is in the form of a counter pressure cylinder differing from a second transfer cylinder.

9. Printing unit according to Claim 1, **characterized in that** the cylinder cooperating via the print medium (04) is in the form of a transfer cylinder (07) of a second pair of cylinders (06).

10. Printing unit according to Claim 1, **characterized in that** forme cylinder (03; 08) and transfer cylinder (02; 07) have the same circumference.

11. Printing unit according to Claim 1, **characterized in that** the body of the transfer cylinder (02; 07) has a circumference which corresponds to at least two horizontal or vertical newspaper pages.

12. Printing unit according to Claim 1, **characterized in that** the channel (12; 13; 14; 16; 17; 18) has at least one retaining device.

13. Printing unit according to Claim 1, **characterized in that** the ratio of the circumference of transfer cylinder (02; 07) to that of forme cylinder (03; 08) is integral.

14. Printing unit according to Claim 1, **characterized in that** the printing formes (11) are arranged with their ends in a channel (12; 13) or at least in alignment along the forme cylinder (03; 08).

15. Printing unit according to Claim 1, **characterized in that** the forme cylinder (03; 08) has a plurality of printing formes (11) arranged one behind the other in the circumferential direction.

16. Printing unit according to Claim 1, **characterized in that** the body of the forme cylinder (03; 08) has a circumference which corresponds to at least two horizontal or vertical newspaper pages.

17. Printing unit according to Claim 1, **characterized in that** the channel (12; 13) of the forme cylinder (03; 08) has, in the region of the lateral surface, in the circumferential direction, a width (b12) which is greater than twice the thickness of the printing forme (11) and in the range between 1 mm and 5 mm, in particular less than or equal to 3 mm.

18. Printing unit according to Claim 1, **characterized in that** the channel (12; 13; 14; 16; 17; 18) has at least one retaining device (26; 33).

19. Printing unit according to Claim 1, **characterized in that** the packing (09) has a multilayer form, having a backing plate (21) and a layer (22) connected to the backing plate (21).

20. Printing unit according to Claim 2, **characterized in that** bearer rings are provided on the cylinders (02; 03; 07; 08).

## Revendications

1. Groupe d'impression d'une machine à imprimer rotative, avec un cylindre de transfert (02 ; 07), un cylindre de forme (03 ; 08) disposé en coopérant, sous forme de paire de cylindres (01 ; 06), avec le cylindre de transfert (02 ; 07), et un cylindre, coopérant avec le cylindre de transfert (02 ; 07) par l'intermédiaire d'un produit à imprimer (04), le corps du cylindre de transfert (02 ; 07) et du cylindre de forme (03 ; 08) étant de largeur triple et présentant chaque fois une largeur correspondant à à peu près six pages de journaux horizontales ou verticales, le cylindre de forme (03 ; 08) présentant, en direction périphérique, deux canaux (12 ; 13) décalés l'un par rapport à l'autre d'à peu près 180°, **caractérisé en ce que** les deux canaux (12 ; 13) du cylindre de forme (03 ; 08) s'étendent chacun jusqu'à la face frontale ou jusqu'à un bord frontal, à peu près sur toute la longueur d'un corps du cylindre de forme (03 ; 08), **en ce que** le cylindre de transfert (02) présente trois blanchets (09), disposés les uns à côté des autres dans la direction longitudinale du cylindre de transfert (02) et chaque fois à peu près sur toute la circonférence, **en ce que** le cylindre de transfert (02 ; 07) présente un canal (14) continu en direction longitudinale, dans lequel les trois blanchets (09) sont maintenus les uns à côté des autres en alignement en direction axiale, et **en ce que** l'habillage (09) est à plusieurs couches, présentant une plaque support (21) et une couche (22) reliée à la plaque support (21).

2. Groupe d'impression selon la revendication 1, **caractérisé en ce que** le canal (14 ; 16 ; 17 ; 18) du cylindre de transfert (02 ; 07) présente dans la zone de la surface d'enveloppe un intervalle (29b), dans la direction périphérique, d'une valeur de 1 à 5 mm.

3. Groupe d'impression selon la revendication 1, **caractérisé en ce que** des bagues ou couronnes de cylindre sont prévues sur les cylindres (02 ; 03 ; 07 ; 08).

4. Groupe d'impression selon la revendication 1, **caractérisé en ce que** l'habillage (09) du cylindre de transfert (02) s'étend à peu près sur la totalité de la circonférence, jusqu'à la zone d'un canal (14).

5. Groupe d'impression selon la revendication 1, **caractérisé en ce que** les canaux (12 ; 13) du cylindre de forme (03 ; 08) sont inclinés de 30° à 60° par rapport à la tangente de la surface d'enveloppe.

6. Groupe d'impression selon la revendication 5, **caractérisé en ce que** l'inclinaison est d'à peu près 45°.

7. Groupe d'impression selon la revendication 1, **caractérisé en ce que** les canaux (12 ; 13) du cylindre de forme (03 ; 08) présentent, pour les formes d'impression (11), des dispositifs de maintien (33) entraînés par une force élastique.

8. Groupe d'impression selon la revendication 1, **caractérisé en ce que** le cylindre, coopérant avec le matériau à imprimer (04), est réalisé sous forme d'un cylindre à contre-pression, différent d'un deuxième cylindre de transfert.

9. Groupe d'impression selon la revendication 1, **caractérisé en ce que** le cylindre, coopérant avec le matériau à imprimer (04), est réalisé sous forme d'un cylindre de transfert (07), d'une deuxième paire de cylindres (06).

10. Groupe d'impression selon la revendication 1, **caractérisé en ce que** le cylindre de forme (03 ; 08) et le cylindre de transfert (02 ; 07) présentent la même circonférence.

11. Groupe d'impression selon la revendication 1, **caractérisé en ce que** le corps du cylindre de transfert (02 ; 07) présente une circonférence correspondant à au moins deux pages de journaux horizontales ou verticales.

12. Groupe d'impression selon la revendication 1, **caractérisé en ce que** le canal (12 ; 13 ; 14 ; 16 ; 17 ; 18) présente au moins un dispositif de maintien.

13. Groupe d'impression selon la revendication 1, **caractérisé en ce que** le rapport entre les circonférences du cylindre de transfert (02 ; 07) et du cylindre de forme (03 ; 08) est un nombre entier.

14. Groupe d'impression selon la revendication 1, **caractérisé en ce que** les formes d'impression (11) sont disposées avec leurs extrémités dans un canal (12 ; 13) ou au moins en un alignement le long du cylindre de fore (03 ; 08).

15. Groupe d'impression selon la revendication 1, **caractérisé en ce que** le cylindre de forme (03 ; 08) présente plusieurs formes d'impression (11) disposées les unes derrière les autres en direction périphérique.

16. Groupe d'impression selon la revendication 1, **caractérisé en ce que** le corps du cylindre de forme (03 ; 08) présente une circonférence correspondant à au moins deux pages de journaux horizontales ou verticales.

17. Groupe d'impression selon la revendication 1, **caractérisé en ce que** le canal (12 ; 13) du cylindre de forme (03 ; 08) présente, dans la zone de la surface d'enveloppe, en direction périphérique, une largeur (b12) supérieure au double de l'épaisseur de la forme d'impression (11) et dans la fourchette comprise entre 1 mm et 5 mm, en particulier inférieure ou égale à 3 mm.

18. Groupe d'impression selon la revendication 1, **caractérisé en ce que** le canal (12 ; 13 ; 14 ; 16 ; 17 ; 18) présente au moins un dispositif de maintien (26 ; 33).

19. Groupe d'impression selon la revendication 1, **caractérisé en ce que** l'habillage (09) est à plusieurs couches, présentant une plaque support (21) et une couche (22) reliée à la plaque support (21).

20. Groupe d'impression selon la revendication 2, **caractérisé en ce que** des bagues ou couronnes de cylindre sont prévues sur les cylindres (02 ; 03 ; 07 ; 08).
